# EUROPÄISCHE PATENTSCHRIFT

(11) **EP 0 086 399 B1**
(45) Veröffentlichungstag und Bekanntmachung des Hinweises auf die Patenterteilung: **22.06.1988**
(21) Anmeldenummer: 83100957.6
(22) Anmeldetag: 02.02.1983
(51) Int. Cl.: H01Q 19/19

(54) **Mehrreflektorantenne**
Aerial with several reflectors
Antenne à plusieurs réflecteurs

(30) Priorität: 05.02.1982 DE 3204029
(43) Veröffentlichungstag der Anmeldung: 24.08.1983
(73) Patentinhaber: Messerschmitt-Bölkow-Blohm Gesellschaft mit beschränkter Haftung, D-81663 München (DE)
(72) Erfinder: Frisch, Eberhard, Dipl.-Phys. Dr., D-8025 Unterhaching (DE)

(56) Entgegenhaltungen:
- EP-A- 0 028 018
- DE-A- 2 503 594
- DE-A- 2 643 708
- US-A- 3 414 904
- US-A- 3 953 858
- US-A- 4 236 161
- US-A- 4 298 877
- MICROWAVE JOURNAL, vol. 25, no. 1 Januar 1982 Dedham Mass., USA R. COURAULT et al. "Technologies for the next european satellites", Seiten 83-91

## Beschreibung

Die Erfindung betrifft eine Mehrreflektorantenne für einen geostationären Satelliten, mit einem parabolischen Hauptreflektor, mindestens einem Hilfsreflektor und einer Anzahl von Einzelstrahlern, die über den Hauptreflektor in Richtung jeweils unterschiedlicher Zielgebiete auf der Erde abstrahlen, wobei die Gesamtheit der Einzelstrahler in mehrere von jeweils benachbarten Einzelstrahlern gebildete Strahlergruppen unterteilt ist.

Mehrreflektorantennen, welche von geostationären Nachrichtensatelliten mitgeführt werden, sollen ein unter ihnen auf der Erdoberfläche gelegenes Versorgungsgebiet unter Einhaltung bestimmter Bedingungen ausleuchten. Dies geschieht durch eine Anzahl von Strahlungskeulen. die benachbarten Zielgebieten zugeordnet sind. Jede Strahlungskeule wird von einem Einzelstrahler erzeugt, dessen Strahlung vom Hauptreflektor auf das entsprechende Zielgebiet gelenkt wird. Jede Strahlungskeule leuchtet das ihr zugeordnete, im allgemeinen kreisförmige Zielgebiet auf der Erdoberfläche aus, und zwar derart, dass die einfallende Strahlungsintensität von der Mitte dieses Zielgebietes radial nach aussen hin abfällt. Benachbarte Strahlungskeulen überlappen sich in ihren Aussenbereichen und liegen um so enger beieinander, je geringer der Intensitätsabfall an den Rändern eines Zielgebietes sein soll.

Aus der DE-OS-2 503 594 ist eine Mehrreflektorantenne bekannt, bei der zwischen den Einzelstrahlern und dem parabolischen Hauptreflektor ein Zwischenreflektor eingeschaltet ist, der die Strahlung der Einzelstrahler zum Hauptreflektor hin umlenkt. Sowohl der Haupt- als auch der Zwischenreflektor sind gegenüber der Parabolachse versetzt angeordnet, so dass eine Abschattung der vom Hauptreflektor ausgehenden Strahlung durch den Zwischenreflektor vermieden wird. Ein zentraler Einzelstrahler ist so gerichtet, dass seine Strahlung auf die Mitten des Zwischen- und des Hauptreflektors zentriert ist und letzteren parallel zu der dem Hauptreflektor zugeordneten Parabolachse verlässt. Die diesem zentralen Einzelstrahler benachbarten Einzelstrahler sind so gerichtet, dass ihre Strahlung nach Reflektion durch den Zwischenreflektor ebenfalls auf die Mitte des Hauptreflektors zentriert ist, von diesem aber in unterschiedliche Raumrichtungen reflektiert wird, die zur Parabolachse nicht parallel sind.

Ein Einzelstrahler für derartige Zweireflektorantennen, die dem Cassegrain- oder Gregory-Typ zuzuordnen sind, werden gewöhnlich Hornstrahler eingesetzt. Diese richten sich in ihren Abmessungen, insbesondere bezüglich ihrer Apertur, nach der Frequenz sowie den Reflektordurchmessern. Deswegen können die Einzelstrahler nicht beliebig dicht aneinandergerückt werden. Dies erweist sich aber als sehr hinderlich, wenn die Forderung zu erfüllen ist, dass der Strahlungsabfall an den Rändern der einander benachbarten Zielgebiete auf der Erdoberfläche einen bestimmten vorgegebenen Wert nicht überschreiten solle. Je strenger die Anforderungen in dieser Hinsicht sind, desto enger müssen die Strahlungskeulen, deren Breite bei vorgegebener Frequenz und Durchmesser des Hauptreflektors in etwa festliegt, beieinanderliegen. Soll bei einer Frequenz von 20 GHz und einem Durchmesser des Hauptreflektors von 4,2 m, woraus eine Halbwertbreite der Strahlungskeulen von 0,255° folgt, die Strahlungsintensität im Zielgebiet beispielsweise nirgends um mehr als 3 dB absinken, so ist dies mit der oben beschriebenen Anordnung bei weitem nicht mehr realisierbar.

Aus der US-A-4 236 161 ist eine Mehrreflektorantenne der eingangs genannten Art bekannt. Auch hier handelt es sich um eine Zweireflektorantenne, bei der die auf den Hilfsreflektor gerichtete Gesamtheit der Einzelstrahler jedoch in Strahlergruppen einander benachbarter Einzelstrahler aufgegliedert ist. Den Einzelstrahlern einer.Strahiergruppe sind auch einander benachbarte Strahlungskeulen bzw. Zielgebiete zugeordnet. Da die Einzelstrahler rein geometrisch gewisse Mindestabmessungen besitzen, können die Strahlungskeulen nicht beliebig dicht aneinander rücken und sich somit nur in begrenztem Ausmass überlappen. Daraus folgt, dass im Zielgebiet mit zunehmender Entfernung vom Zentrum der Strahlungskeule immer stärkere Intensitätsabfälle der empfangenen Strahlungsleistung zu verzeichnen sind, bis die Intensität im Gebiet der benachbarten Strahlungskeule wieder ansteigt. Demgegenüber besteht aber die Forderung, dass die Intensitätsabfälle im Gebiet einer Strahlungskeule möglichst gering sein sollen.

Aus der EP-A-0 028 018 (Fig. 7) ist eine Anordnung bekannt, die aus mehreren, direkt aneinandergerückten Zweireflektorantennen besteht. Diese weisen jeweils einen Haupt- und einen Hilfsreflektor auf, welcher wiederum jeweils von einem eigenen Einzelstrahler angestrahlt wird. Hierbei handelt es sich also lediglich um eine Anzahl von Zweireflektorantennen mit jeweils einem Einzelstrahler. Die Einzelstrahler sind relativ weit auseinandergerückt, da zu jedem Hauptreflektor jeweils nur ein Einzelstrahler gehört. Diese Anordnung ermöglicht nicht die Abstrahlung mehrerer Strahlungskeulen über einen einzigen Hauptreflektor und ist insofern wegen ihres verhältnismässig grossen Raumbedarfs kaum für die Anwendung bei Nachrichtensatelliten geeignet.

Der Erfindung liegt die Aufgabe zugrunde, eine Mehrreflektorantenne der eingangs genannten Art bereitzustellen, mit der es möglich ist, ein grösseres Zielgebiet auf der Erde mit Hilfe einander überlappender Strahlungskeulen so auszuleuchten, dass die auftretenden Intensitätsabfälle möglichst gering gehalten werden können.

Diese Aufgabe ist gemäss der Erfindung dadurch gelöst, dass jeder Strahlergruppe ein eigener, von den Einzelstrahlern der Gruppe angestrahlter und die Strahlung zum Hauptreflektor hin reflektierender Hilfsreflektor zugeordnet ist und die Einzelstrahler einer jeden Strahlergruppe so gerichtet sind, dass benachbarte Zielgebiete von Einzelstrahlern unterschiedlicher Strahlergruppen versorgt werden.

Vorteilhafte Weiterbildungen der Erfindung sind den Unteransprüchen und dem einzigen nebengeordneten Anspruch zu entnehmen.

Anstelle eines einzigen Zwischenreflektors sind nunmehr mehrere Hilfsreflektoren verwendet, denen jeweils eine Strahlergruppe zugeordnet ist, die aus einander benachbarten Einzelstrahlern besteht. Die Einzelstrahler einer Strahlergruppe brauchen nun nicht mehr auf direkt benachbarte, beispielsweise etwa kreisförmige Zielgebiete auf der Erdoberfläche gerichtet zu sein. Die hinsichtlich der zulässigen Intensitätsschwankungen entstehenden Lücken zwischen den Strahlungskeulen einer Strahlergruppe können durch entsprechend ausgerichtete Strahlungskeulen anderer Strahlergruppen versorgtwerden. Unmittelbar benachbarte kreisförmige Zielgebiete werden also von Einzelstrahlern unterschiedlicher Strahlergruppen bedient. Bei der Verwendung von drei Hilfsreflektoren ergibt sich auf der Erdoberfläche beispielsweise ein Raster von kreisförmigen, sich am Rande überlappenden Zielgebieten, von denen ein beliebiges von einem Einzelstrahler der ersten Strahlergruppe versorgt wird und in symmetrischer Weise von sechs Zielgebieten umgeben ist, die abwechselnd von den beiden anderen Strahlergruppen bedient werden, wobei insgesamtjeweils drei Einzelstrahler der zweiten sowie der dritten Strahlergruppe beteiligt sind. Dieses Raster lässt sich auch auf eine regelmässige Grundstruktur zurückführen, die aus drei gegeneinander verschobenen Netzen auf der Basis gleichseitiger Dreiecke besteht, wobei in den Eckpunkten jeweils die Zentren der den Einzelstrahlern zugeordneten Strahlungskeulen liegen. Durch Vermehrung der Hilfsreflektoren lässt sich das Raster aus den den Einzelstrahlern zugeordneten Zielgebieten beliebig kompliziert gestalten.

Die den Einzelstrahlern einer Strahlergruppe zugeordneten Raumrichtungen können winkelmässig umso weiter auseinanderliegen, auf je mehr Strahlergruppen bzw. Hilfsreflektoren die Gesamtheit der Einzelstrahler verteilt wird.

Bei der weiteren Ausgestaltung der Mehrreflektorantenne gemäss der Erfindung erweist es sich als zweckmässig, die Hilfsreflektoren mit gewölbten, je zwei Brennpunkte aufweisenden Reflektorflächen auszustatten. Dabei ist darauf zu achten, dass der eine Brennpunkt jeweils mit dem Brennpunkt des parabolischen Hauptreflektors zusammenfällt und die dem Hilfsreflektor jeweils zugeordnete Strahlergruppe an dessen anderem Brennpunkt angeordnet ist. Die Strahlergruppen werden damit sämtlich auf den Brennpunktsbereich des parabolischen Hauptreflektors abgebildet. Die Reflektorflächen der Hilfsreflektoren können, dem Cassegrain-Typ entsprechend, Ausschnitte aus Rotationshyperboloiden oder, dem Gregory-Typ entsprechend, Ausschnitte aus Rotationsellipsoiden sein. Es ist jedoch denkbar, anstelle von Hilfsreflektoren optische Mehrspiegelsysteme zu verwenden, die jeweils zwei Brennpunkte aufweisen müssen.

Die Erfindung ist bevorzugt auf Mehrreflektorantennen in Offset-Anordnung anwendbar. Allerdings liegt auch die Verwendung achsensymmetrischer Anordnungen im Bereich der Erfindung, wobei allerdings Abschattungen durch die Hilfsreflektoren in Kauf genommen werden müssen. Es ist vorteilhaft, wenn die durch die Brennpunkte der Hilfsreflektoren jeweils gegebenen Brennpunktachsen gegenüber der Achse des parabolischen Hauptreflektors geneigt sind. Durch Rotation einer derartigen Brennpunktachse um die Achse des parabolischen Hauptreflektors entsteht eine Kegelmantelfläche, deren Spitze vom Brennpunkt des parabolischen Hauptreflektors gebildet wird, der mit dem einen Brennpunkt der Reflektorfläche des Hilfsreflektors zusammenfällt, während der andere Brennpunkt eine koaxial zur Achse des parabolischen Hauptreflektors orientierte Kreislinie durchläuft. Eine einfache Möglichkeit der Orientierung mehrerer Hilfsreflektoren besteht nun darin, deren andere Brennpunkte sämtlich auf einer winzigen derartigen Kreislinie anzuordnen. Es werden in diesem Falle also völlig gleichartige Reflektorflächen verwendet, die lediglich um unterschiedliche Drehwinkel bezüglich der Achse des parabolischen Hauptreflektors herumgeschwenkt sind. Die Neigung der zugeordneten Brennpunktachsen gegenüber der genanten Achse ist jedoch bei allen Hilfsreflektoren dieselbe.

Es sind jedoch auch andere, kompliziertere Ausführungsformen denkbar. So ist es möglich, dass die Brennpunktabstände auf den, den einzelnen Hilfsreflektoren zugeordneten Brennpunktachsen zumindest teilweise verschieden sind. Den Reflektorflächen der einzelnen Hilfsreflektoren können also unterschiedlich gekrümmte Rotationshyperboloide zugrundeliegen, die Hilfsreflektoren somit in unterschiedlichen Abständen vom Brennpunkt des parabolischen Hauptreflektors angeordnet sein. Weiterhin können die Neigungen der Brennpunktachsen gegenüber der Achse des Hauptreflektors verschieden sein. Insgesamt ergeben sich somit mannigfache Variationsmöglichkeiten bezüglich der Anordnung der Hilfreflektoren, so dass eine optimale Abstimmung auf den konkreten Anwendungsfall möglich wird. Insbesondere kann durch geschickte Anordnung vermieden werden, dass die Hilfsreflektoren sich gegenseitig stören oder den Strahlungsbereich des Hauptreflektors abschatten.

Andererseits kann auch zugelassen werden, dass benachbarte Hilfreflektoren sich gegenseitig teilweise überlappen. Dann muss nur dafür Sorge getragen werden, dass diese benachbarten Hilfsreflektoren für jeweils orthogonale Polarisationsrichtungen oder unterschiedliche Frequenzbereiche selektiv sind. Im ersteren Fall können gitterartige, aus steifen oder gespannten parallelen Metallbändern bestehende Strukturen verwendet werden. Sind etwa drei Hilfsreflektoren vorgesehen, von denen der mittlere an seinen beiden gegenüberliegenden Rändern jeweils von einem der beiden äusseren überlappt wird, so können letztere beispielsweise für horizontale, ersterer für vertikale Polarisation ausgelegt sein.

Die einander überlappenden Randbereiche der Hilfsreflektoren wirken dann nicht störend auf die gewünschte Strahlungsreflektion. In ähnlicher Weise können an sich bekannte frequenzselektive Reflektoren als sich gegenseitig teilweise überlappende Hilfsreflektoren eingesetzt werden.

Die Erfindung schliesst noch den Fall ein, dass einer der aus der Unterteilung der Gesamtheit der Einzelstrahler hervorgehenden Strahlergruppen kein Hilfsreflektor zugeordnet, diese Strahlergruppe vielmehr am Brennpunkt des parabolischen Hauptreflektors angeordnet ist und diesen direkt anstrahlt.

## Patentansprüche

1. Mehrreflektorantenne für einen geostationären Satelliten mit einem parabolischen Hauptreflektor, mindestens einem Hilfsreflektor und einer Anzahl von Einzelstrahlern, die über den Hauptreflektor in Richtung jeweils unterschiedlicher Zielgebiete auf der Erde abstrahlen, wobei die Gesamtheit der Einzelstrahler in mehrere, von jeweils einander benachbarten Einzelstrahlern gebildete Strahlergruppen unterteilt ist, dadurch gekennzeichnet, dass jeder Strahlergruppe ein eigener, von den Einzelstrahlern der Gruppe angestrahlter und die Strahlung zum Hauptreflektor hin reflektierender Hilfsreflektor zugeordnet ist und die Einzelstrahler einer jeden Strahlergruppe so gerichtet sind, dass benachbarte Zielgebiete von Einzelstrahlern unterschiedlicher Strahlergruppen versorgt werden.

2. Mehrreflektorantenne nach Anspruch 1, dadurch gekennzeichnet, dass bei Verwendung von drei Hilfsreflektoren die Einzelstrahler so ausgerichtet sind, dass ein beliebiges Zielgebiet auf der Erdoberfläche von einem Einzelstrahler einer ersten Strahlergruppe versorgt wird und in symmetrischer Weise von sechs abwechselnd von den beiden anderen Strahlergruppen bedienten Zielgebieten umgeben ist, wobei insgesamt jeweils drei Einzelstrahler der zweiten sowie der dritten Strahlergruppe beteiligt sind.

3. Mehrreflektorantenne nach Anspruch 1 oder 2, dadurch gekennzeichnet, dass die Hilfsreflektoren gewölbte Reflektorflächen mit zwei Brennpunkten aufweisen, wobei der eine Brennpunkt jeweils mit dem Brennpunkt des Hauptreflektors zusammenfällt und am anderen Brennpunkt die jeweils zugeordnete Strahlergruppe angeordnet ist.

4. Mehrreflektorantenne nach Anspruch 3, dadurch gekennzeichnet, dass die Reflektorflächen der Hilfsreflektoren Ausschnitte aus Rotationshyperboloiden und/oder -ellipsoiden sind.

5. Mehrreflektorantenne nach Anspruch 3 oder 4, dadurch gekennzeichnet, dass die durch die Brennpunkte der Hilfsreflektoren jeweils gegebenen Brennpunktachsen gegenüber der Achse des parabolischen Hauptreflektors geneigt sind.

6. Mehrreflektorantenne nach Anspruch 5, dadurch gekennzeichnet, dass die Brennpunktachsen aller Hilfsreflektoren auf einer Kegelmantelfläche liegen, die durch Rotation der Brennpunktachsen um die Achse des parabolischen Hauptreflektors entsteht.

7. Mehrreflektorantenne nach einem der Ansprüche 1 bis 6, dadurch gekennzeichnet, dass benachbarte Hilfsreflektoren sich gegenseitig teilweise überlappen und für jeweils unterschiedliche Polarisationsrichtungen oder Frequenzbereiche selektiv sind.

8. Mehrreflektorantenne für einen geostationären Satelliten mit einem parabolischen Hauptreflektor, mindestens einem Hilfsreflektor und einer Anzahl von Einzelstrahlern, die über den Hauptreflektor in Richtung jeweils unterschiedlicher Zielgebiete auf der Erde abstrahlen, wobei die Gesamtheit der Einzelstrahler in mehrere, von jeweils einander benachbarten Einzelstrahlern gebildete Strahlergruppen unterteilt ist, dadurch gekennzeichnet, dass eine erste Strahlergruppe am Brennpunkt des parabolischen Hauptreflektors, diesen direkt anstrahlend, angeordnet, jeder weiteren Strahlergruppe ein eigener, von den Einzelstrahlern der Gruppe angestrahlter und die Strahlung zum Hauptreflektor hin reflektierender Hilfsreflektor zugeordnet ist und die Einzelstrahler einer jeden Strahlergruppe so gerichtet sind, dass benachbarte Zielgebiete Einzelstrahlern unterschiedlicher Strahlergruppen versorgt werden.

## Claims

1. Multiple reflector antenna for a geostationary satellite having a parabolic main reflector, at least one auxiliary reflector and a number of individual radiators which by way of the main reflector radiate in the direction of respectively different target areas on the earth, in which respect all of the individual radiators are subdivided into several groups of radiators formed by respectively mutually adjacent individual radiators, characterised in that each group of radiators is associated with an auxiliary reflector of its own which is irradiated by the individual radiators of the group and which reflects the radiation towards the main reflector and the individual radiators of each group of radiators are so directed that adjoining target areas are served by individual radiators of different groups of radiators.

2. Multiple reflector antenna according to claim 1, characterised in that, when three auxiliary reflectors are used, the individual radiators are so aligned that any desired target area on the surface of the earth is served by one individual radiator of a first group of radiators and is surrounded in a symmetrical manner by six target areas which are alternately served by the two other groups of radiators, with altogether three individual radiators of the second as well as of the third group of radiators participating respectively.

3. Multiple reflector antenna according to claim 1 or 2, characterised in that the auxiliary reflectors have dished reflector surfaces with two focal points, in which respect one focal point coincides with the focal point of the main reflector and the respective associated group of radiators is arranged at the other focal point.

4. Multiple reflector antenna according to claim 3, characterised in that the reflector surfaces of the auxiliary reflectors are sectors from hyper- boloids and/or ellipsoids of revolution.

5. Multiple reflector antenna according to claim 3 or 4, characterised in that the focal point axes respectively afforded through the focal points of the auxiliary reflectors are inclined relative to the axis of the parabolic main reflector.

6. Multiple reflector antenna according to claim 5, characterised in that the focal point axes of all of the auxiliary reflectors lie on a cone surface which arises through rotation of the focal point axes about the axis of the parabolic main reflector.

7. Multiple reflector antenna according to one of claims 1 to 6, characterised in that adjoining auxiliary reflectors mutually partly overlap and are selective for respectively different polarisation directions or frequency ranges.

8. Multiple reflector antenna for a geostationary satellite having a parabolic main reflector, at least one auxiliary reflector and a number of individual radiators, which by way of the main reflector radiate in the direction of respectively different target areas on the earth, in which respect all the individual radiators are subdivided into several groups of radiators formed by respectively mutually adjoining individual radiators, characterised in that a first group of radiators is arranged at the focal point of the parabolic main reflector, so as to directly irradiate this, each further group of radiators is associated with an auxiliary reflector of its own which is irradiated by the individual radiators of the group and which reflects the radiation towards the main reflector and the individual radiators of each group of radiators are so directed that adjoining target areas are served by individual radiators of different groups of radiators.

## Revendications

1. Antenne à réflecteurs multiples, déstinée à un satellite géostationnaire, comprenant un réflecteur principal parabolique, au moins un réflecteur auxiliaire et plusieurs émetteurs individuels qui émettent, par le réflecteur principal, en direction de différentes zones cibles sur la terre, la totalité des émetteurs individuels étant divisée en plusieurs groupes d'émetteurs formés chacun par des émetteurs individuels voisins, caractérisée en ce qu'à chaque groupe d'émetteurs est associé un réflecteur auxiliaire séparé, sur lequel sont dirigés les émetteurs individuels du groupe et qui réfléchit le rayonnement vers le réflecteur principal, et que les émetteurs individuels de chaque groupe d'émetteurs sont orientés de sorte que des zones cibles voisines soient desservies par des émetteurs individuels de groupes d'émetteurs différents.

2. Antenne à réflecteurs multiples selon la revendication 1, caractérisée en ce que, lors de l'utilisation de trois réflecteurs auxiliaires, les émetteurs individuels sont orientés de telle manière qu'une zone cible quelconque à la surface terrestre soit desservie par un émetteur individuel d'un premier groupe d'émetteurs et soit entourée de façon symétrique de six zones cibles desservies en alternance par les deux autres groupes d'émetteurs, avec la participation au total de trois émetteurs individuels du deuxième groupe et de trois émetteurs du troisième groupe.

3. Antenne à réflecteurs multiples selon la revendication 1 ou 2, caractérisée en ce que les réflecteurs auxiliaires présentent des surfaces réflectrices courbes avec deux foyers, l'un des foyers coïncidant avec le foyer du réflecteur principal, et le groupe d'émetteurs associé étant disposé dans l'autre foyer.

4. Antenne à réflecteurs multiples selon la revendication 3, caractérisée en ce que les surfaces réflectrices des réflecteurs auxiliaires sont des sections d'hyperboloïdes de révolution et/ou d'éllipsoïdes de révolution.

5. Antenne à réflecteurs multiples selon la revendication 3 ou 4, caractérisée en ce que les axes de foyers donnés par les foyers des réflecteurs auxiliaires sont inclinés par rapport à l'axe du réflecteur principal parabolique.

6. Antenne à réflecteurs multiples selon la revendication 5, caractérisée en ce que les axes de foyers de tous les réflecteurs auxiliaires se situent sur une surface latérale de cône qui se forme par rotation des axes de foyers autour de l'axe du réflecteur principal parabolique.

7. Antenne à réflecteurs multiples selon l'une quelconque des revendications 1 à 6, caractérisée en ce que des réflecteurs auxiliaires voisins se recouvrent partiellement et sont sélectifs pour des directions de polarisation ou des gammes de fréquences différentes.

8. Antenne à réflecteurs multiples, déstinée à un satellite géostationnaire, comprenant un réflecteur principal parabolique, au moins un réflecteur auxiliaire et plusieurs émetteurs individuels qui émettent, par le réflecteur principal, en direction de différentes zones cibles sur la terre, la totalité des émetteurs individuels étant divisée en plusieurs groupes d'émetteurs formés chacun par des émetteurs individuels voisins, caractérisée en ce qu'un premier groupe d'émetteurs est disposé au foyer du réflecteur principal parabolique et directement dirigé sur celui-ci, qu'à chaque autre groupe d'émetteurs est associé un réflecteur auxiliaire séparé, sur lequel sont dirigés les émetteurs individuels de ce groupe et qui réfléchit le rayonnement vers le réflecteur principal, et que les émetteurs individuels de chaque groupe d'émetteurs sont orientés de sorte que des zones cibles voisines soient desservies par des émetteurs individuels de groupes d'émetteurs différents.
